# EUROPÄISCHE PATENTSCHRIFT

(11) **EP 0 266 343 B1**
(45) Veröffentlichungstag und Bekanntmachung des Hinweises auf die Patenterteilung: **13.12.1989**
(21) Anmeldenummer: 86903237.5
(22) Anmeldetag: 05.06.1986
(51) Int. Cl.: D01H 1/12, D01H 15/02

(54) **VERFAHREN UND VORRICHTUNG ZUM ANSPINNEN EINER FRIKTIONSSPINNVORRICHTUNG**
PROCESS AND DEVICE FOR JOINING THREADS ON A FRICTION SPINNING DEVICE
PROCEDE ET DISPOSITIF POUR RELIER DES FILS SUR UN DISPOSITIF DE FILAGE A FRICTION

(30) Priorität: 24.06.1985 DE 3522517
(43) Veröffentlichungstag der Anmeldung: 11.05.1988
(73) Patentinhaber: Schubert & Salzer Maschinenfabrik Aktiengesellschaft, 85055 Ingolstadt (DE)
(72) Erfinder: LOVAS, Kurt, D-8079 Böhmfeld (DE); BILLNER, Werner, D-8070 Ingolstadt (DE)
(86) Internationale Anmeldenummer: DE8600235
(87) Internationale Veröffentlichungsnummer: WO8700215

(56) Entgegenhaltungen:
- DE-A- 3 318 266
- DE-A- 3 323 189
- DE-A- 3 325 928
- DE-A- 3 338 833

## Beschreibung

Die vorliegende Erfindung betrifft ein Verfahren zum Anspinnen einer Offenend-Friktionsspinnvorrichtung, weiche zwei gleichsinnig angetriebene und einen besaugten Keilspalt bildende Friktionselemente aufweist, bei welchem Fasern einem Keilspalt zugeführt werden, von welchem sie als fortlaufender Faden wieder abgezogen werden, der auf eine Spulvorrichtung aufgewickelt wird.

Beim Offenend-Spinnen ist bekanntlich jede Betriebsunterbrechung gleichbedeutend mit einem Fadenbruch. So wird auch beim Spulenwechsel ein Fadenbruch behoben und damit ein Neuanspinnen notwendig, wenn der Spinnvorgang zum Auslegen der vollen Spule und Einlegen einer neuen Leerhülse unterbrochen wird. Dieses Verfahren ist besonders dann erforderlich, wenn mit hohen Fadenabzugsgeschwindigkeiten gesponnen wird.

Gemäß den bekannten Vorrichtungen (DE-A 3 318 266, 3 325 928, 3 338 833) wird ein Faden an das Spinnaggregat zurückgeliefert. Somit ist ein Wiederanspinnen nur dann möglich, wenn sich eine ausreichende Fadenlänge auf der neu eingelegten Hülse befindet oder wenn eine separate Hilfsspule zum Bereitstellen eines Anspinnfadens zur Verfügung steht. Dies verkompliziert nicht nur den Anspinnvorgang im Zusammenhang mit einem Spulenwechsel, sondern hat auch den Nachteil, daß ein Ansetzer auf der Spule ist. Darüber hinaus besitzen die bekannten Vorrichtungen den Nachteil, daß nach Mißlingen des Ansetzers kein Faden mehr zum erneuten Ansetzen vorhanden ist.

Aufgabe der vorliegenden Erfindung ist es daher, für das Offenend-Friktionsspinnen ein Verfahren und eine Vorrichtung zu schaffen, die auch bei Auftreten eines Fadenbruches im Zusammenhang mit einem Sputenwechsef das Anspinnen in sicherer Weise mit einfachen Mitteln ermöglichen.

Diese Aufgabe wird erfindungsgemäß dadurch gelöst, daß die in den Keilspalt gelieferten Fasern zunächst zu einem Fasergebilde gerollt werden, welches an einem Ende erfaßt und gegen Drehung gesichert wird, bevor es unter Einbindung der Fasern zur Bildung eines Fadens abgezogen wird, welcher an die Spulvorrichtung übergeben wird. Auf diese Weise ist ein Anspinnfaden überflüssig, da das in der Offenend-Friktionsspinnvorrichtung erzeugte Faserbündel selber erfaßt und abgezogen wird. Somit kann der Neubeginn einer Spule ohne Hilfsfaden, der sonst üblicherweise auf einer Hilfsspule oder der Leerhülse bereitgehalten werden muß, durchgeführt werden, und Vorrichtungen zum Bereitstellen derartiger Hilfsspulen oder Vorrichtung zum Aufbringen von Anspinnwicklungen sind nicht erforderlich. Der Anspinnvorgang beim Spulenbeginn läßt sich hierdurch auf einfachste Weise mit geringem zeitlichen und mechanischen Aufwand durchführen.

Vorteilhafterweise wird vor der Übergabe des Fadens an die Spulvorrichtung das Faserbündel vom restlichen Faden abgetrennt. Auf diese Weise wird der eine Fehlstelle bildende Ansetzer beseitigt. Der jetzt an die Leerhülse übergebende Faden ist somit ansetzerfrei. Um dieses Ziel zu erreichen, ist kein fliegender Spulenwechsel erforderlich, so daß ohne nachteilige Folgen für die . neue Spule mit dem Spulenwechsel eine Wartung der Spinnvorrichtung verbunden werden kann.

Gemäß einer zweckmäßigen Ausgestaltung des erfindungsgemäßen Verfahrens wird nach Bildung des Faserbündels die Faserspeisung abgeschaltet, anschließend das Faserbündel pneumatisch teilweise aus dem Keilspalt der Friktionsspinnelemente herausgeführt, dort erfaßt und am voreilenden Ende gegen Drehung gesichert, woraufhin die Faserspeisung wieder eingeschaltet wird und der neu erzeugte Faden aus dem Keilspalt abgezogen wird. Durch das vorübergehende Abschalten der Faserspeisung wird sichergestellt, daß während der pneumatischen Förderung des Faserbündels keine Einzelfasem in den Keilspalt gelangen, die sonst sofort wieder den Keilspalt verlassen würden. Durch dieses Unterbrechen der Faserspeisung wird die Anspinnsicherheit nicht beeinträchtigt; im übrigen kann eine eventuell fehlende Fasermenge durch entsprechende Bemessung der Verweilzeit des Faserbündels im Keilspalt, nachdem sein voreilendes Ende gegen Drehung gesichert ist, durch Steuerung der Drehzahl der Friktionsspinnelemente etc. kompensiert werden.

Die pneumatische Förderung des Faserbündels kann auf verschiedene Weise durchgeführt werden. Gemäß einer bevorzugten Ausführung des erfindungsgemäßen Verfahrens werden das Faserbündel mittels eines abzugsseitig vom Keilspalt wirkenden Saugluftstromes teilweise aus dem Keilspalt herausgezogen, daraufhin das voreilende Ende des Faserbündels nach Verlassen des Keilspaltes vorübergehend zur Anlage an eine Drallbremse gebracht, dann wieder von der Drallbremse freigegeben und anschließend der neu erzeugte Faden aus dem Keilspalt abgezogen. Alternativ ist es auch möglich, auf der der Abzugsseite des Keilspaltes abgewandten Seite einen Druckluftstrom zu erzeugen und das Faserbündel zum Erfassen teilweise aus dem Keilspalt herauszublasen.

Zur Durchführung dieses Verfahrens sind erfindungsgemäß eine Hilfsfördereinrichtung zum Transportieren des Faserbündels aus der Fadenbildungszone heraus bis zum abzugsseitigen Ende der Friktionsspinnelemente sowie ein Greifer zum Erfassen des den Keilspalt der Friktionsspinnelemente verlassenden Faserbündels und zur Übergabe des sich bildenden Fadens an eine Abzugsvorrichtung vorgesehen. Die Hilfsfördereinrichtung sorgt dafür, daß das Faserbündel dem Greifer zur Aufnahme vorgelegt wird, während der Greifer durch das Erfassen des voreilenden Endes des Faserbündels verhindert, daß sich das Faserbündel im erfaßten Bereich drehen kann, so daß im Restbereich des Faserbündels eine echte Drehung erzeugt wird, die zum Eindrehen und Einbinden der neu gespeisten Fasern erforderlich ist. Anschließend wird der neu gebildete Faden an eine Abzugsvorrichtung übergeben, damit dieser fortlaufend von der Fadenbildungszone abgezogen wird.

Um zu verhindern, daß der durch das das Faserbündel gebildete Ansetzer auf die neu eingelegte Leerhülse gelangt, kann in weiterer Ausgestaltung des Erfindungsgegenstandes dem Greifer eine Fadentrennvorrichtung zugeordnet sein, mit deren Hilfe dieser Ansetzer vom restlichen Faden abgetrennt werden kann.

Der Greifer kann verschieden ausgebildet sein. So ist es denkbar, den Greifer stationär am abzugsseitigen Ende der Offenend-Friktionsspinnelemente anzuordnen. Als Abzugsvorrichtung kann dann eine Übergabevorrichtung dienen, welcher der Faden mittels eines Bügels oder dergleichen zugeführt wird oder welche sich den Faden vom Greifer selber holt und durch eine geeignete Bewegung von der Spinnvorrichtung abzieht und der Spulvorrichtung vorlegt. Vorzugsweise ist jedoch der Greifer selber beweglich ausgebildet, wobei dann die Abzugsvorrichtung, an welche der neu gebildete Faden übergeben wird, durch die Spulvorrichtung gebildet wird. Hierdurch wird eine einfache Ausbildung des Erfindungsgegenstandes erzielt.

Gemäß einer vorteilhaften Ausgestaltung der erfindungsgemäßen Vorrichtung ist der Greifer als Mündung eines Saugrohres ausgebildet, vor welcher eine Drallbremse angeordnet ist. Das Saugrohr bewerkstelligt die Fadenaufnahme, während die Drallbremse das voreilende Ende des Faserbündels an einer Drehung hindert. Gemäß einer einfachen Ausbildung des Erfindungsgegenstandes ist die Drallbremse mechanisch ausgebildet, wobei sie zweckmäßigerweise durch eine Anlagefläche für den Faden mit hohem Reibungskoeffizienten gebildet wird. Zusätzlich oder anstelle dieser Ausbildung der Drallbremse als Fadenanlagefläche mit hohem Reibungskoeffizienten kann erfindungsgemäß vorgesehen sein, daß die Drallbremse als ein mit Unterdruck beaufschlagbares Sieb ausgebildet ist, das sich bei in Aufnahmestellung befindlichem Saugrohr parallel zur Förderrichtung des Faserbündels zum Saugrohr erstreckt.

Um nach erfolgten Anspinnen den neu gebildeten Faden durch die Drallbremse freigeben und sodann in das Saugrohr einsaugen zu können, weist zweckmäßigerweise das Saugrohr eine Umschaltvorrichtung auf zum wechselweisen Anlegen des Unterdruckes an das Sieb oder an die Mündung des Saugrohres. In platzsparender Ausbildung wird dabei vorteilhafterweise die Fadentrennvorrichtung durch die Umschaltvorrichtung gebildet.

Befindet sich die Fadenbildungszone in bezug auf die Klemmlinie der Friktionsspinnelemente in dem Keilspalt, die jenem Keilspalt abgewandt ist, dem die Fasern zugeführt werden, so ist es nicht erforderlich, die Fadehbildungszone während des Anspinnens und Spinnens abzudecken. In diesem Fall liegt die Fadenbildungszone frei, so daß der Ansetzer nicht in axialer Richtung der Fadenablagefläche zugeführt werden muß. Damit der Faden vielmehr von der Seite her aufgenommen werden kann, ist in weiterer Ausgestaltung des Erfindungsgegenstandes zweckmäßigerweise vorgesehen, daß die Drallbremse zur Anpassung an die Fadenbildungszone der Friktionsspinnelemente Keilform aufweist. Hierbei ist es vorteilhaft, wenn die Drallbremse relativ zur Mündung des Saugrohres verstellbar ist, da die Drallbremse dann nicht nur an ein Ende der Fadenbildungszone gebracht werden kann.

Um anschließend an das Herausnehmen des Ansetzers aus der Fadenbildungszone diesen an die Mündung des Saugrohres übergeben zu können, wird vorteilhafterweise verhindert, daß die in die Mündung eingesaugte Luftströmung eine gegen die Drallbremse gerichtete Bewegungskomponente aufweist, damit der Ansetzer sich leicht von der Drallbremse löst. Zu diesem Zweck ist die Mündung des Saugrohres radial von einem Freiraum umgeben. Die der Mündung des Saugrohres zugeführte Luft strömt somit im Bereich der Drallbremse axial und nicht radial gegen die Drallbremse. Um dies sicherzustellen, ist die axial verstellbare Drallbremse in ihrer Übergabeposition im axialen Abstand von der Mündung des Saugrohres angeordnet.

Statt eines pneumatischen Greifers kann alternativ ein mechanischer Greifer vorgesehen werden, der vorteilhafterweise aus mindestens zwei Elementen besteht, die relativ zueinander bewegbar sind zum Einnehmen einer Haltestellung oder einer Freigabestellung. Beispielsweise ist eines der Elemente als eine Vielzahl von Garnitumadeln ausgebildet, während das andere, hierzu bewe^{g-} liche Element als Abstreifer ausgebildet ist, um durch eine Bewegung in Richtung zu den Nadelspitzen den zuvor durch die Garniturnadeln gefangenen Faden freizugeben. Vorteilhafterweise ist der Greifer als Fadenklemme ausgebildet, da dieser eine einfache Ausgestaltung des Greifers und eine sichere Fadenfreigabe ermöglicht.

Wie erwähnt, ist es mit Hilfe des Erfindungsgegenstandes möglich, ansetzerfreie Spulenanfänge zu erzeugen. Nach Spulenbeginn können jedoch Fadenbrüche auftreten, die in herkömmlicher Weise, auch ohne daß eine neue Spule begonnen wird, behoben werden können. Hierzu ist gemäß einer vorteilhaften Ausbildung des Erfindungsgegenstandes vorgesehen, daß eine Fadenverbindungsvorrichtung, z. B. eine Knot-oder Spleißvorrichtung, in den Fadenlauf zwischen der Offenend-Friktionsspinnvorrichtung und der Spulvorrichtung bringbar ist, mit deren Hilfe der neu angesetzte Faden mit einem von der Spule abgezogenen Fadenende verbunden werden kann. Vorteilhafterweise wird die erfindungsgemäße Vorrichtung jedoch so ausgebildet, daß sie einerseits beim Spulenbeginn ein Anspinnen ohne Anspinnfaden ermöglicht, daß sie jedoch andererseits beim Fadenbruchbeheben die Möglichkeit nicht ausschließt, den Faden zum Anspinnen von der Spule abzuziehen und der Spinnvorrichtung vorzulegen. Für einen solchen Fall ist es vorteilhaft, wenn der Greifer gleichzeitig als Fadenzubringer zur Offenend-Friktionsspinnvorrichtung ausgebildet ist.

Nicht nur der Greifer, sondern auch die Hilfsfördereinrichtung kann unterschiedlich ausgebildet werden. Findet z. B. als Greifer ein Saugrohr Anwendung, so wird zweckmäßigerweise die Hilfsfördereinrichtung für das Faserbündel ebenfalls durch dieses Saugrohr gebildet.

Unabhängig von der Ausbildung des Greifers kann in alternativer Ausgestaltung des Erfindungsgegenstandes die Hilfsfördereinrichtung für das Faserbündel durch eine in den Keilspalt gerichtete Druckluftdüse gebildet sein, die auf der der Abzugssseite abgewandten Seite der Friktionsspinnelemente angeordnet ist.

Von einem Luftstrom unabhängig ist eine andere Ausbildung der Hilfsfördereinrichtung, bei welcher diese durch eine schraubengangartige Profilierung wenigstens einer der Friktionsspinneiemente gebildet wird.

Um trotz der Vorschubwirkung der Profilierung des Friktionsspinnelementes sicherzustellen, daß die Friktionspinnelemente während des Spinnprozesses eine ausreichende Rückhaltewirkung auf den in der Bildung befindlichen Faden ausüben, ist in weiterer Ausgestaltung des Erfindungsgegenstandes vorgesehen, daß die Steigung der schraubengangartigen Profilierung derart auf die Fadenabzusgeschwindigkeit und die Drehgeschwindigkeit der Friktionsspinnelemente abgestimmt ist, daß die durch die schraubengangartige Profilierung bewirkte Fördergeschwindigkeit niedriger als die Fadenabzugsgeschwindigkeit ist.

Das Verfahren sowie die Vorrichtung gemäß der Erfindung ermöglichen auf einfache Weise ein Anspinnen ohne Anspinnfaden. Dies ist besonders für den Neubeginn des Spulenaufbaues auf neu eingelegten Leerhülsen von großem Vorteil, weil die sonst üblichen Vorarbeiten zum Bereitstellen eines Anspinnfadens entfallen samt dem hierfür erforderlichen mechanischen und zeitlichen Aufwand. Auch das Fadenbruchbeheben läßt sich, falls gewünscht, ohne den üblicherweise von der Spule zurückgeholten und in die Spinnvorrichtung eingeführten Anspinnfaden durchführen, so daß es lediglich erforderlich ist, den sich zur Spule erstreckenden Faden mit dem neu gesponnen Faden in an sich bekannter Weise zu verbinden. Andererseits läßt der Erfindungsgegenstand jedoch auch die Möglichkeit zu, beim Anspinnen am Beginn eines Spulenaufbaues ohne Anspinnfaden und beim Anspinnen zur Fadenbruchbehebung in herkömmlicher Weise mit Hilfe des von der Spule an das Spinnaggregat zurückgelieferten Fadens zu arbeiten. Dies ermöglicht ein rationelles Anspinnen bei allen Betriebsbedingungen.

Ausführungsbeispiele der Erfindung werden nachstehend anhand von Zeichnungen weiter erläutert. Es zeigen :
Fig. 1 in schematischer Seitenansicht eine erfindungsgemäß ausgebildete Spinnstelle mit einer Offenend-Friktionsspinnvorrichtung und einem pneumatischen Greifer;
Fig. 2 in der Perspektive ein Detail des in Fig. 1 gezeigten Greifers ;
Fig. 3 in schematischer Seitenansicht eine Abwandlung der in Fig. 1 gezeigten Vorrichtung, die einen mechanischen Greifer aufweist ;
Fig. 4 in Frontansicht ein Detail der Fig. 3 gezeigten Friktionsspinnvorrichtung ; und
Fig. 5 die Abwandlung des in Fig. 2 gezeigten Greifers in der Perspektive.

Fig. 1 zeigt eine Offenend-Friktionsspinnvorrichtung 10, der das Fasermaterial 3 mittels einer Zufuhr- und Auflöseeinrichtung 2 zugeführt wird. Zum Abziehen des gesponnenen Fadens 30 ist eine Abzugsvorrichtung 4 vorgesehen. Das abgezogene Garn wird mittels einer Spulvorrichtung 40 auf eine Spule 400 gewickelt, die durch eine Spulwalze 401 antreibbar ist.

Die Offenend-Friktionsspinnvorrichtung 10 ist zusammen mit der Zufuhr- und Auflöseeinrichtung 2 stationär an der Spinnstelle 1 vorgesehen, von denen in einer Maschine üblicherweise eine Vielzahl nebeneinander angeordnet sind. Längs dieser Spinnstellen 1 ist ein Wartungswagen 5 mit einer Anspinnvorrichtung 50 verfahrbar.

Die Offenend-Friktionsspinnvorrichtung 10 besitzt ein Gehäuse 13 mit zwei rotationssymmetrischen Friktionsspinnelementen 100 und 101 (Fig. 4), die einen Keilspalt 102 bilden. Zumindest eines der Friktionsspinnelemente, z. B. das Friktionsspinnelement 101, ist perforiert und während des Spinnens im Bereich des Keilspaltes 102 besaugt. Es ist hierzu über ein Ventil 110 an eine Saugluftleitung 11 angeschlossen (Fig. 1).

Die beiden Friktionsspinnelemente 100 und 101, die im gezeigten Ausführungsbeispiel der Walzen ausgebildet sind, werden gleichsinnig angetrieben (siehe Pfeile P1 in Fig.4). Zu diesem Zweck besitzt jedes Friktionsspinnelement 100 und 101 einen Wirtel 103, der mittels eines Antriebsrieinen 12 angetrieben wird. Dieser erhält seinen Antrieb in nichtgezeigter Weise.

Die der Offenend-Friktionsspinnvorrichtung 10 vorgeordnete Zuführ- und Auflösevorrichtung 2 besitzt einen Zuführtrichter 20, mittels welchem das bandförmige Fasermaterial 3 einer Speisewalze 21 zugeführt wird, mit welcher in üblicher Weise eine Druckwalze oder Speisemulde (nicht gezeigt) zusammenarbeitet. Von der Speisewalze 21 wird das Fasermaterial 3 einer Auflösewalze 22 zugeführt, die das bandförmige Fasermaterial zu Einzelfasern auflöst. Die Auflösewalze 22 wird in bekannter Weise durch einen Riemen 23 angetrieben. Von der Auflösewalze 22 erstreckt sich ein Faserspeisekanal 24 bis in den Keilspalt 102 der Friktionsspinnelemente 100, 101.

Der Wartungswagen 5 trägt eine Hilfsfördereinrichtung 6 für ein Faserbündel 31 (Fig. 4), das sich im Keilspalt 102 bildet, wie später noch im einzelnen beschrieben wird. Diese Hilfsfördereinrichtung 6 wird bei dem in Fig. 1 gezeigten Ausführungsbeispiel durch ein Saugrohr 60 gebildet. Dieses ist an eine Saugleitung 61 angeschlossen und um eine Achse 62 schwenkbar gelagert.

Die Mündung 70 des Saugrohres 60 bildet einen beweglichen Greifer 7 zum Erfassen des den Keilspalt 102 der Friktionsspinnelemente 100, 101 verlassenden Fadens 30.

Vor der Mündung 70 des Saugrohres 60 ist eine Drallbremse 71 angeordnet, die aus einem Sieb 710 besteht, das mit Unterdruck beaufschlagt werden kann. Wenn sich das Saugrohr 60 in der Stellung zum Aufnehmen des aus dem Keilspalt 102 austretenden Faserbündels 31 befindet, so erstreckt sich die Siebfläche des Siebes 710 parallel zur Förderrichtung des vom Keilspalt 102 zum Saugrohr 60 gelieferten Faserbündels 31.

Zum Umschalten des Unterdruckes von der Mündung 70 des Saugrohres 60 auf die Drallbremse 71 und umgekehrt von der Drallbremse 71 auf die Mündung 70 des Saugrohres 60 ist gemäß den Fig. 1 und 2 eine steuerbare Umschaltvorrichtung 8 vorgesehen. Diese besitzt ein Verschlußorgan 80 (Fig. 2), das längs des Pfeiles P2 verstellbar ist. Das Verschlußorgan 80 ist im gezeigten Ausführungsbeispiel als Schieber ausgebildet, der die Mündung 70 in der gezeigten Stellung freigibt und in der anderen Stellung absperrt. Zu diesem Zweck trägt im dargestellten Ausführungsbeispiel das Saugrohr 60 ein Lager 81 für einen Winkelhebei 82, dessen eines Ende 820 einen seitlich am Verschlußorgan 80 angeordneten Bolzen 83 umfaßt und dessen anderes Ende 821 mit einer Schaltstange 84 in Verbindung steht. Der Winkelhebel 82 ist durch eine Zugfeder 85 derart beaufschlagt, daß bei Freigabe der Schaltstange 84 das Verschlußorgan 80 die Mündung 70 des Saugrohres 60 freigibt. Die Schaltstange 84 wird in nicht gezeigter Weise gesteuert.

Die zuvor im Aufbau beschriebene Vorrichtung arbeitet wie folgt :

Nach einem Maschinenstillstand oder Spulenwechsel fährt der Wartungswagen 5 an die Spinnstelle 1, welche neu angesponnen werden soll. Dies kann aufgrund eines Signals geschehen, das bei Fadenbruch an der betreffenden Spinnstelle in bekannter Weise ausgelöst wird, oder dadurch, daß der Wartungswagen 5 Spinnstelle auf Spinnstelle 1 anfährt und anspinnt.

Die Friktionsspinnelemente 100, 101, die bisher stillgestanden hatten, werden nun durch den Riemen 12 erneut angetrieben, was in an sich bekannter Weise geschieht. Nun wird auch der zuvor abgeschaltete Unterdruck mit Hilfe des Ventils 110 erneut an die Friktionsspinnelemente 100, 101 angelegt. Sodann wird die Faserzuführung in bekannter Weise eingeschaltet. Das Faserband 3 gelangt nun in Form von Einzelfasem in den Keilspalt 102 und wird innerhalb einer Fadenbildungszone 104 zu einem Faserbündel 31 gedreht (Fig. 4). Dieses Faserbündel 71 bildet zunächst lediglich einen relativ lockeren Faserverband, da es der Drehung, die auf ihn durch die rotierenden Friktionsspinnelemente 100, 101 ausgeübt wird, ungehindert folgen kann.

Sobald eine ausreichende Fasermenge in den Keilspalt 102 geliefert worden ist und das Faserbündel 31 eine für das Anspinnen erforderliche Fasermasse enthält, wird die Faserzuführung in den Keilspalt 102 wieder abgeschaltet. Sodann wird abzugsseitig vom Keilspalt ein Unterdruck erzeugt. Zu diesem Zweck wird im Saugrohr 60 mit Hilfe eines nicht gezeigten Ventils eine Saugluftströmung eingeschaltet, welche bis in den Keilspalt 102 hinein auf das Faserbündel 31 wirkt und dieses in Längsrichtung aus dem Keilspalt 102 teilweise herauszieht. Je nach Material und herrschendem Unterdruck etc. kann das teilweise Herausziehen des Faserbündels 31 aus dem Keilspalt 102 durch die freigegebene Mündung 70 des Saugrohres 60 erfolgen. Wenn das voreilende Ende des Faserbündels 31 das Sieb 710 erreicht, kann der Unterdruck durch die Umschaltvorrichtung 8 an der Mündung 70 ab- und am Sieb 710 eingeschaltet werden. Alternativ kann auch vorgesehen werden, daß der Unterdruck von vornherein am Sieb 710 anliegt. Durch den am Sieb 710 anliegenden Unterdruck wird das Faserbündel 31 erfaßt und am Sieb 710 festgesaugt und somit daran gehindert, der dem Faserbündel 31 durch die Rotation der Friktionsspinnelemente 100, 101 erteilten Drehung weiter zu folgen. Das Saugrohr 60 wird nun langsam vom Keilspalt 102 der Friktionsspinnelemente 100, 101 abgezogen, so daß sich das Faserbündel 31 auf der vollen Länge des Siebes 710 ablegen kann.

Das an einer Rotation gehinderte voreilende Ende des Faserbündels 31 bewirkt, das nun das nacheilende, sich noch im Keilspalt 102 der Friktionsspinnelemente 100, 101 befindende Ende des Faserbündels 31 echte Drehung aufnimmt. Hierdurch wird das Faserbündel 31 in der Lage versetzt, Fasern einzubinden. Aus diesem Grunde wird jetzt die Faserlieferung in den Keilspalt 102 wieder eingeschaltet. Nach diesem Anlegen des Faserbündels 31 an die Drallbremse 71 wird das Faserbündel 31 durch Umschalten der Umschaltvorrichtung 8 freigegeben. Nach dieser vorübergehenden Anlage des Faserbündels 31 an der Drallbremse 71 wird nun der sich neu bildende Faden 30 in das Saugrohr 60 eingesaugt und dadurch abgezogen, bis die eingesaugte Fadenlänge vom Saugrohr 60 sicher gehalten werden kann.

Zeitlich abgestimmt auf die geschilderten Vorgänge wird auch die Spule 400 wieder auf die Spulwalze 401 abgesenkt. Die Spule 400 beginnt somit, sich in Abzugsrichtung zu drehen. Nun wird das Saugrohr 60 mit dem von ihm gehaltenen Faden 30 zur Spulvorrichtung 40 geschwenkt (Pfeil P3). Der sich bildende Faden 30 wird sodann durch den beweglich ausgebildeten Greifer 7 an die eine Abzugsvorrichtung für den Faden bildende Spulvorrichtung 40 übergeben.

Nach Übergabe des Fadens 30 an die in die Spulvorrichtung 40 eingelegte Leerhülse steigt die Spannung im Faden 30 an. Aufgrund dieser Aufwindespannung im Faden 30 und/oder durch entsprechende Steuerung des Druckrollers der Abzugsvorrichtung 4 wird der Faden 30 in die Abzugsvorrichtung 4 eingelegt und von nun an durch diese aus dem Keilspalt 102 der Friktionsspinnelemente 100, 101 abgezogen.

Um bei der Übergabe des vom Keilspalt 102 abgezogenen Fadens 30 an die Spulvorrichtung 40 ein übermäßig langes Fadenende zu vermeiden, ist gemäß Fig. 1 dem Greifer 7 eine Fadentrennvorrichtung 63 zugeordnet, welche im gezeigten Ausführungsbeispiel hinter dem Greifer 7 im Saugrohr 60 vorgesehen ist. Somit kann vor der Übergabe des Fadens 30 an die Spuivorrichtung 4 die überschüssige Fadeniänge zusammen mit dem Faserbündel 31 vom restlichen Faden 30 abgetrennt und abgeführt werden. Die Fadentrennvorrichtung 63 kann eine separate Vorrichtung sein (Fig. 1) ; sie kann aber auch durch die Umschaltvorrichtung 8 gebildet werden, zu welchem Zweck die Kante des Verschlußorganes 80 mit einer stationären Kante des Saugrohres 60 zusammenarbeitet.

Die vorübergehende Zwischenabschaltung der Faserspeisung während der pneumatischen Förderung des Faserbündels 31 in den Bereich der Drallbremse 71 hat den Sinn, ein Absaugen und damit einen Verlust an Fasern zu vermeiden. Aufgrund der Förder-Luftströmung könnten andemfalls diese Fasern bzw. ein Großteil von ihnen nicht mehr zur Ablage in den Keilspalt 102 gelangen, sondern würden die Fadenbildungszone 104 noch vor einer solchen Ablage in Richtung Saugrohr 60 verlassen.

Die Drallbremse 71 ist im beschriebenen Ausführungsbeispiel als Sieb 710 ausgebildet ; zusätzlich oder anstelle des Siebes 710 kann als Drallbremse 71 auch eine Fadenanlagefläche 711 mit hohem Reibungskoeffizienten vorgesehen werden (siehe Fig. 2) ; dieser hohe Reibungskoeffizient kann durch entsprechende Oberflächenrauhigkeit, Formgebung oder entsprechende Materialwahl für die Fadenanlagefläche 711 erzielt werden.

Bei der in Fig. 1 gezeigten Ausführung befindet sich auf der der Abzugsseite der Friktionsspinnelemente 100, 101 abgewandten Seite eine Druckluftdüse 64,. die über ein Ventil 640 an eine Druckluftleitung 641 angeschlossen ist. Diese . Druckluftdüse 64 bildet altemativ oder zusätzlich zum Saugrohr 60 eine Hilfsfördereinrichtung 6 für das Faserbündel 31. Zum teilweisen Herausblasen des Faserbündels 31 aus dem Keilspalt 102 wird durch Steuerung des Ventils 640 auf der der Abzugsseite des Keilspaltes 102 abgewandten Seite ein Druckluftstrom erzeugt, so daß das voreilende Ende des Faserbündels 31 in den Bereich des Greifers 7 gelangt und von diesem erfaßt wird. Wie bei der pneumatischen Förderung des Faserbündels 31 mittels Saugluft ist auch während der pneumatischen Förderung dieses Faserbündels 31 mittels Druckluft die Faserspeisung abgeschaltet.

Wenn die beschriebene Vorrichtung in Verbindung mit einer Fadenbruchbehebung Anwendung finden soll, so ist gemäß Fig. 1 eine Fadenverbindungsvorrichtung 32 in die Nähe des Fadenlaufes zwischen den Friktionsspinnelementen 100, 101 und der Spulvorrichtung 40 bringbar. Dies geschieht dadurch, daß diese Fadenverbindungsvorrichtung 32 im Wartungswagen 5 angeordnet ist und entweder die Fadenverbindungsvorrichtung 32 in den Fadenlauf oder umgekehrt der Fadenlauf zur Fadenverbindungsvorrichtung 32 bringbar ist. Die Fadenverbindungsvorrichtung 32 kann dabei nach Belieben, z. B. als Knot- oder Spleißvorrichtung, ausgebildet sein.

Um mit Hilfe der soeben im Aufbau beschriebenen Vorrichtung einen Fadenbruch zu beheben, wird der in der Offenend-Friktionsspinnvorrichtung 10 neu angesponnene Faden 30 mittels des Saugrohres 60, das auch eine Abzugsvorrichtung bildet, der Fadenverbindungsvorrichtung 32 zugeführt. Ferner wird in bekannter Weise von der Spule 400 der Faden abgezogen und ebenfalls der Fadenverbindungsvorrichtung 32 zugeführt, wo dann die beiden Fadenenden miteinander verbunden werden.

Die Fadentrennvorrichtung 63 ist gemäß Fig. 1 in unmittelbarer Nähe des Greifers 7 angeordnet, doch ist dies nicht von entscheidender Bedeutung. So ist es durchaus möglich, eine solche Trennvorrichtung 63 an beliebiger Stelle im Saugrohr 60 anzuordnen.

Als Drallbremse 71 wurden ein steuerbares Sieb 710 und eine Fadenanlagefläche 711 mit erhöhtem Reibungskoeffizienten gegenüber dem Faserbündel 31 beschrieben. Andere Ausbildungen können anstelle der beschriebenen Drallbremsen 71 treten. So braucht beispielsweise das Sieb 710 nicht besaugt zu werden ; stattdessen kann ein von der Schaltstange 84 aus steuerbares Nadelkissen durch die Sieböffnungen austreten oder in das Sieb 710 zurück versenkt werden. Dieser Greifer besteht somit aus zwei relativ zueinander bewegbaren Elementen (Sieb 710 und Nadelkissen). Bei wirksamem Nadelkissen kann ein Faserbündel 31 durch den Greifer gehalten werden (Haltestellung), während dieser bei abgesenktem Nadelkissen (Freigabestellung) das Faserbündel 31 freigibt.

Selbstverständlich kann auch das Verschlußorgan 80 in anderer Weise, beispielweise als Drehverschluß, ausgebildet sein, wobei auch die Steuerung des Verschlußorganges mechanisch, elektrisch oder auf andere Weise erfolgen kann.

Gemäß Fig. 1 werden die Fasern in dem Keilspalt versponnen, welchem sie durch den Faserspeisekanal 24 zugeführt werden. Faserspeisekanal 24 und Fadenbildungszone 104 befinden sich somit auf derselben Seite der Klemmlinie der Friktionselemente 100, 101. Zur Vermeidung von Faserverlusten ist diese Seite während des Spinnens durch eine nicht gezeigte Abdeckung abgedeckt, so daß dann die Fadenbildungszone 104 nicht zugänglich ist.

Es ist aber auch möglich, die Fadenbildungszone 104 in dem Keilspalt der Friktionsspinnelemente 100, 101 vorzusehen, die in bezug auf die Klemmlinie der Friktionsspinnelemente gegenüber von dem dem Faserspeisekanal 24 zugewandten Keilspalt angeordnet ist (siehe deutsche Patentanmeldung P 3524942.0). Die Luftverhältnisse im Faserspeisekanal 24 sind somit unabhängig davon, ob die Fadenbildungszone 104 abgedeckt ist oder nicht, unbeeinflußt. Auf eine Abdeckung einer solchen Fadenbildungszone 104 kann somit verzichtet werden. Dies ist die Voraussetzung für eine Ausbildung des Greifers 7 gemäß Fig. 5.

Erneut ist ein Saugrohr 60 mit einer Mündung 70 vorgesehen. Im Saugrohr 60 ist eine Umschaltvorrichtung 8 angeordnet. Diese weist als Verschlußorgan eine Klappe 86 auf, die um eine im Saugrohr 60 gelagerte Achse 860 schwenkbar ist. Die Lagerung der Achse 860 ist in Fig. 5 nicht erkennbar, da zur übersichtlichen Darstellung der Umschaltvorrichtung 8 das Saugrohr 60 und ein das vordere Ende des Saugrohres 60 aufnehmendes Gehäuse 72 geschnitten gezeigt sind. Am freien Ende der Achse 860 sitzt ein Hebel 87, der durch eine Torsionsfeder 870 beaufschlagt ist und die Klappe 86 bei Freigabe des Hebels 87 in ihrer Schließstellung hält. Die Torsionsfeder 870 stützt sich daher mit einem Ende am Hebel 87 und mit ihrem anderen Ende an einem Stift 871 ab, der von der Wand des geschnitten dargestellten Gehäuses 72 getragen wird.

Das Gehäuse 72 wird vom Saugrohr 60 getragen und nimmt das rückwärtige Ende eines Rohres 73 auf, das an seinem anderen Ende die Drallbremse 71 aufnimmt. Das Rohr 73 trägt einen radial nach außen ragenden Bolzen 730, der in der gezeigten linken Endstellung den Hebel 87 freigibt und in seiner rechten Endstellung den Hebel 87 gegen den Uhrzeigersinn verdreht und dabei die Klappe 86 öffnet.

Das rückwärtige Ende des Rohres 73 trägt zwei Ringe 731 und 732, zwischen denen eine Gabel 74 das Rohr umfaßt. Die Gabel 74 ist mit dem Anker 750 eines Elektromagneten 75 verbunden. Das Gehäuse 72 trägt in dem Bereich, in welchem das Rohr 73 auf seiner Innenseite aufläuft, eine Dichtung 720.

Das Rohr 60 besitzt innerhalb des Gehäuses 72 auf seiner dem Rohr 73 zugewandten Seite eine längliche Ausnehmung 600. Diese Ausnehmung 600 befindet sich in bezug auf die Klappe 86 auf der der Mündung 70 abgewandten Seite des Saugrohres 60.

Befindet sich das Rohr 73 in seiner gezeigten Stellung, der Aufnahmestellung, so ist das rückwärtige Ende durch die Dichtung 720 freigegeben, so daß die durch die Drallbremse 71 angesaugte Luft durch das Rohr 73 und durch die Ausnehmung 600 ins Saugrohr 60 gelangt. In dieser Stellung ist die Klappe 86 geschlossen, so daß keine Luft durch die Mündung 70 angesaugt werden kann.

Die Drallbremse 71 am vorderen Ende des hier stimseitig geschlossenen Rohres 73 weist ein dachartig geformtes Sieb 712 auf. Das Sieb 712 ist dabei so geformt, daß es möglichst tief in den Keilspalt bis in Nähe der Fadenbildungszone 104 bewegt werden kann.

Zur Aufnahme des Ansetzers wird der Greifer 7 mit der Drallbremse 71 von der Seite her bis in die Nähe der Fadenbildungszone 104 gebracht. Während dieser Schwenkbewegung wird der Elektromagnet 75 erregt, der hierdurch das Rohr 73 aus der Schließstellung - in welcher es an der Dichtung 720 anliegt - in die Stellung gemäß Fig. bringt. Die Drallbremse 71 ist auf diese Weise mit Unterdruck beaufschlagt und saugt den Ansetzer an. Durch Wegbewegen des Greifers 7 von der Fadenbildungszone 104 wird nun der Ansetzer und der sich neu bildende Faden von den Friktionsspinnelementen 100, 101 abgezogen. Durch Unterbrechung der Stromzufuhr zum Elektromagneten 75 (mittels einer Rückstellfeder) oder durch Umpolung des Elektromagneten wird nun das Rohr 73 mit der Drallbremse 71 in Richtung zum Gehäuse 72 gezogen. Der auf den Hebel 87 auflaufende Bolzen 730 öffnet dabei die Klappe 86, während das auf die Dichtung 720 auflaufende Rohr 73 den Saugluftstrom im Rohr 73 und damit an der Drallbremse 71 unterbindet. Der nun an der Mündung 70 des Saugrohres 60 wieder wirksame Saugluftstrom zieht den Ansetzer mit dem hiermit verbundenen neu gebildeten Faden von der Drallbremse 71 ab.

Die relativ zur Mündung 70 des Saugrohres 60 verstellbare Drallbremse 71 ist auch bei einer Ausbildung der Drallbremse 71 gemäß Fig. 2 anwendbar, wenn sich Fadenbildungszone 104 und Faserspeisekanal 24 auf derselben Seite von der Klemmlinie der Friktionsspinnelemente 100, 101 befinden. Dies erleichtert die Zustellung der Drallbremse 71 zu den Friktionsspinnelementen 100, 101 insbesondere dann, wenn wegen der Saugluftleitung 11 nur beschränkte Platzverhältnisse vorhanden sind.

Wie Fig. 5 zeigt, beläßt die Drallbremse 71 in ihrer Übergabeposition zwischen dem Sieb 712 und der Mündung 70 des Saugrohres 60 einen Abstand A. Auf diese Weise kann der Mündung 70 die eingesaugte Luft radial von allen Seiten sowie axial zufließen. Auf den vom Sieb 712 gehaltenen Ansetzer wirkt somit eine in Richtung gegen das Sieb gerichtete Luftströmung, so daß die Übernahme des Ansetzers und des folgenden Fadens durch das Saugrohr 60 problemlos erfolgt.

Um zu erreichen, daß auch die Mündung 70 des in Fig. 2 gezeigten Saugrohres 60 radial von einem Freiraum umgeben ist, kann vorgesehen werden, daß das Sieb 71 durch einen Schlitz in einem Abstand A von der Mündung 70 des Saugrohres 60 endet (siehe gestrichelte Andeutung in Fig. 2).

Der Anmeldegegenstand kann somit in vielfältiger Weise abgewandelt werden. Weitere Abwandlungen durch Austausch von Merkmalen untereinander oder durch ihren Ersatz durch ihre Äquivalente oder Kombinationen hiervon sind ebenfalls möglich und fallen in den Rahmen der vorliegenden Erfindung. Eine solche beispielsweise Abwandlung zeigt Fig. 3, bei welcher der pneumatische Greifer 7 durch einen mechanischen Greifer 9 ersetzt worden ist. Der Greifer 9 sitzt auf dem freien Ende eines Armes 90, welcher auf dem Wartungswagen 5 so gelagert ist, daß er um eine erste Achse 51 eine erste Schwenkbewegung in einer horizontalen Ebene (Pfeil P4) und um eine zweite Schwenkachse 91 eine zweite Schwenkbewegung in einer vertikalen Ebene (Pfeil P5) ausführen kann.

Der Greifer 9 ist als z. B. steuerbare, an sich bekannte, Fadenklemme mit zwei Klemmelementen ausgebildet, die relativ zueinander abwechselnd in eine Haltestellung, in welcher die beiden Klemmelemente aneinander anliegen, oder in eine Freigabestellung, in weicher sie voneinander entfemt sind, gebracht werden können.

Dem Greifer 9 ist ein schwenkbares, als Abzugsvorrichtung dienendes Saugrohr 65 zugeordnet, das auf einer horizontalen Achse 650 schwenkbar gelagert ist, so daß es in einer vertikalen Schwenkebene (Pfeil P6) aus einer Aufnahmestellung in Nähe des Greifers 9 in eine Übergabesteiiung in Nähe der Spule 400 verschwenkt werden kann. Das Saugrohr 65 steht über eine Saugleitung 651 mit einer Unterdruckquelle (nicht gezeigt) in Verbindung.

Als Hilfsfördereinrichtung kann auch bei dieser Ausführung die in Fig. 1 gezeigte Druckluftdüse 64 Anwendung finden.

Wenn das Faserbündel 31 während des Anspinnvorganges das abzugsseitige Ende des Keilspaltes 102 zwischen den Friktionsspinnelementen 100 und 101 teilweise verlassen hat, so gelangt es in den Klemmbereich des Greifers 9. Dieser wird nun in die Haltestellung gebracht, so daß das Faserbündel 31 zwischen den beiden Klemmelementen gegen Drehung gesichert ist und dem Keilspalt 102 neu zugespeiste Fasern in das nacheilende Ende des Faserbündels 31 eingebunden werden können. Sodann wird der Greifer 9 mit dem geklemmten Faserbündel 31 und dem anschliessenden neugebildeten Faden 30 vor die Mündung 652 des Saugrohres 65 gebracht, das den Faden 30 ansaugt. Der Greifer 9 wird nun in seine Freigabestellung gebracht, so daß außer dem neugebildeten Faden 30 auch das Faserbündel 31 in das Saugrohr 65 gelangt. Ist die Länge des in das Saugrohr 65 eingesaugten Fadens 30 ausreichend, um ein sicheres Halten zu gewährleisten, so wird das Saugrohr 65 zur Spulvorrichtung 40 in eine Übergabestellung geschwenkt und der Faden an die inzwischen eingelegte Leerhülse übergeben. Diese Übergabe erfolgt in an sich bekannter Weise, beispielsweise mit Hilfe einer an der Spulvorrichtung 40 vorgesehenen (nicht gezeigten) Fangnase.

Auch bei dieser Vorrichtung kann für das Fadenbruchbeheben vorgesehen werden, daß das Faserbündel 31 mit dem sich hieran anschließenden Faden einer Fadenverbindungsvorrichtung 32 (siehe Fig.1) zugeführt wird, während ein anderes Ende eines von der Spule 400 abgezogenen Fadens ebenfalls der Fadenverbindungsvorrichtung 32 zur Verbindung mit dem sich zur Friktionsspinnvorrichtung erstreckenden Faden geführt wird.

Wenn auf eine Fadenverbindungsvorrichtung 32 verzichtet werden soll, so kann das Anspinnen zur Fadenbruchbehebung auch in üblicher Weise mit Hilfe eines von der Spule 400 abgezogenen Fadens 30 erfolgen ; hierdurch wird jedoch die Möglichkeit, beim Neubeginn eines Spulenaufbaues, wenn normalerweise ein Anspinnfaden nicht zur Verfügung steht, ohne eine solchen Anspinn-Hilfsfaden anzuspinnen, nicht beeinträchtigt.

Ist gemäß Fig. 1 ein Saugrohr 60 vorgesehen, so kann dessen Mündung 70 bei Auftreten eines Fadenbruches auch dazu dienen, den Faden 30 von der Spule 400 abzuziehen und in an sich bekannter Weise an die Friktionsspinnvorrichtung 10 zurückzuliefern. In diesem Fall ist der durch die Mündung 70 des Saugrohres 60 gebildete Greifer 7 gleichzeitig als Fadenzubringer zur Offenend-Friktionsspinnvorrichtung 10 ausgebildet.

Eine andere derartige Vorrichtung wird nun anhand der Fig. 3 und 4 erläutert. Die auf dem Wartungswagen 5 angeordnete Anspinnvorrichtung 50 besitzt ein gegen die Spule 400 schwenkbares Saugrohr 500 (Pfeil P6), mittels welchem von der Spule 400 ein Fadenende angesaugt werden kann. Die Spule 400 kann in bekannter Weise vom Wartungswagen 5 aus in Abspulrichtung angetrieben werden, so daß das angesaugte Fadenende immer weiter in das Saugrohr 500 hineingelangt. Das Saugrohr 500 besitzt auf seiner der Spinnstelle 1 zugewandten Seite einen (nicht gezeigten) Längsschlitz, damit der angesaugte Fadenabschnitt zwischen dem der Spule 400 abgewandten Schlitzende in Nähe der Schwenkachse 501 des Saugrohres 500 und der Spule 400 einen gestreckten Verlauf einnehmen kann. Dabei gelangt der Faden 30 in den Schwenkbereich des Armes 90 mit dem steuerbaren Greifer 9, weicher bei dieser Ausführung als Fadenzubringer zur Offenend-Friktionsspinnvorrichtung 10 ausgebildet ist.

Fig. 4 zeigt das Gehäuse 13 von seiner dem Greifer 9 zugewandten Seite, auf welcher es mittels einer Abdeckung 130 geschlossen ist. Die Abdeckung 130 besitzt einen Fadeneinlegeschlitz 14. Dieser reicht von der Außenseite der Abdeckung 130 bis zu deren Innenseite und verläuft neben dem Faserspeisekanal 24 vom abzugsseitigen Ende 131 des Gehäuses 13 bis zu dem der Abzugsseite abgewandten Mündungsende 240 des Faserspeisekanals 24 (Fig. 3). Da der Fadeneinlegeschlitz 14 neben dem Faserspeisekanal 24 angeordnet ist, mündet er neben dem Faserspeisekanal 24 und somit außerhalb des Keilspaltes 102 gegenüber vom Friktionsspinneiement 101 im Inneren des Gehäuses 13.

Die zuvor im Aufbau beschriebene Vorrichtung arbeitet wie folgt :

Zum Anspinnen fährt der Wartungswagen 5 an die betreffende Spinnstelle 1. Hier wird das Saugrohr 500 um seine Schwenkachse 501 gegen die zu einem früheren Zeitpunkt bereits von der Spulwalze 401 abgehobene Spule 400 geschwenkt. Während die Spule 400 vom Wartungswagen 5 aus mittels einer nicht gezeigten Hilfsantriebsrolle in Abwickelrichtung angetrieben wird, nimmt das Saugrohr 500 den abgespulten Faden 30 auf. Ist eine ausreichende Fadenlänge in das Saugrohr 500 gesaugt worden, so wird die Spule 400 stillgesetzt und das Saugrohr 500 von der Spule 400 weggeschwenkt. Dabei tritt der Faden 30 aus dem zuvor erwähnten Längsschlitz des Saugrohres 500 aus. Er nimmt dabei eine gestreckte Lage zwischen dem der Schwenkachse 501 zugewandten Ende des Längsschlitzes und der Spule 400 ein. Damit befindet sich der Faden 30 im Schwenkbereich des horizontal und vertikal verschwenkbaren Greifers 9. Dieser wird in den Fadenlauf in eine Fadenaufnahmestellung gebracht, wo er den Faden 30 aufnimmt. Er führt den Faden 30 einer im Wartungswagen 5 vorgesehenen Trennvorrichtung (nicht gezeigt) zu, die den Faden 30 auf der der Spule 400 abgewandten Seite des Greifers 9 durchtrennt. Dabei wird eine bestimmte Fadenlänge zwischen Greifer 9 und freiem Fadenende geschaffen, die zum Anspinnen erforderlich ist. Der Greifer 9 wird sodann in einer kombinierten Horizontal- und Vertikalbewegung zur Offenend-Friktionsspinnvorrichtung 10 geschwenkt. Er befindet sich dabei in einer Fadenübergabestellung vor dem Fadeneinlegeschlitz 14 und präsentiert diesem das Fadenende 300. Dabei hält er den Faden 30 im wesentlichen parallel zum Fadeneinlegeschlitz 14.

Während dieser Rücklieferung des Fadens 30 in seine Anspinnstellung vor dem Fadeneinlegeschlitz 14 werden die Friktionsspinnelemente 100 und 101, die zuvor. stillgesetzt worden waren, wieder in Drehung versetzt. Weiterhin wird an die Friktionsspinnwalzen 100, 101 der zuvor abgeschaltete Unterdruck mit Hilfe des Ventils 110 erneut angelegt. Außerdem wird die Faserzuführung in bekannter Weise wieder eingeschaltet. Das Faserband gelangt nun in Form von Einzelfasem in den Keilspalt 102 und wird dort innerhalb der Fadenbildungszone 104 zu einem Faserbündel 31 gedreht.

Durch die das besaugte Friktionsspinnelement 101 durchfließende Saugluftströmung gelangt das sich vor dem Fadeneinlegeschlitz 14 befindliche Fadenende außerhalb des Keilspaltes 102 auf die besaugte Mantelfläche des Friktionsspinnelementes 101. Aufgrund des an der Mantelfläche wirksamen Unterdruckes wird das Fadenende durch das sich in Richtung zum Keilspalt 102 drehende Friktionsspinnelement 101 mitgenommen und auf das sich drehende Faserbündel 31 aufgelegt. Das Faserbündel 31 wird nun in das Fadenende eingedreht.

Das Abziehen des sich nun wieder bildenden Fadens 30 aus der Fadenbildungszone 104 erfolgt durch Fortsetzung der Bewegung des Armes 90 mit dem Greifer 9, wobei dies je nach Anspinngeschwindigkeit, Fasermaterial etc. nach Unterbrechen der Zuführ- und Vorlegebewegung des Greifers 9 oder auch in kontinuierlicher Fortsetzung dieser Zuführ- und Vorlegebewegung geschehen kann.

Die Ausbildung eines mechanischen Greifers 9 kann unterschiedlich sein. So ist es möglich, den Greifer 9 so auszubilden, daß er den Faden 30 mit dem Faserbündel 31 direkt an die Spule 400 übergibt. Dabei kann dem Greifer 9 eine Trennvorrichtung zugeordnet sein, die während der Übergabe des Fadens 30 an die Spulvorrichtung 40 das Fadenbündel 31 vom restlichen. Faden abtrennt.

Für den beweglichen Greifer 9 kann eine Ausbildung als Klettengarnitur etc. ausreichend sein, von welcher das Faserbündel 31 und der sich hieran anschließende Faden pneumo-mechanisch (durch Schwenkbewegung eines Saugrohres 65) oder mechanisch durch die Spulvorrichtung 40 abgenommen wird. In diesem Falle braucht der Greifer 9 keine relativ zueinander beweglichen Elemente aufzuweisen. Der Greifer 9 kann alternativ aber auch stationär vor dem abzugsseitigen Ende des Keilspaltes 102 angeordnet sein, wobei zur Übergabe des Fadens 30 an eine pneumatische Übergabevorrichtung (z. B. ähnlich dem Saugrohr 65) ein quer zum Fadenlauf zwischen Friktionsspinnvorrichtung 10 und Greifer 9 beweglicher Abstreifer vorgesehen werden kann.

Wenn eine pneumatische Hilfsfördereinrichtung 6, wie sie bisher am Beispiel des Saugrohres 60 und der Druckluftdüse 64 beschrieben wurde, Anwendung findet, muß während der Förderung des Faserbündels 31 in die Aufnahmeposition durch den Greifer 7 bzw. 9 die Faserspeisung vorübergehend unterbrochen werden, da die Fasern vom Luftstrom mit erfaßt würden. Gemäß Fig.4 besitzt deshalb das Friktionsspinnelement 100 eine schraubengangartige Profilierung 66 in Form von Nuten, Rippen oder dergleichen. Diese Profilierung 66 ist in Fadenabzugsrichtung (Pfeil P7) orientiert, d. h., daß bei der Drehung sich die Nuten oder Rippen immer weiter dem abzugsseitigen Ende des Friktionsspinnelementes 100 nähem.

Durch die Profilierung 66 erhält das Faserbündel 31 bei der Rotation der Friktionsspinnelemente 100, 101 eine Vorschubbewegung in Richtung des Pfeiles P7, wobei es schließlich mit seinem voreilenden Ende aus dem Keilspalt 102 austritt, wo es dann vom pneumatischen oder mechanischen Greifer 7 oder 9 erfaßt wird. Damit nach erfolgtem Anspinnen der sich bildende Faden 30 nicht durch die Profilierung aus dem Keilspalt 102 abgezogen wird, sondern die Abzugsgeschwindigkeit des Fadens von der Geschwindigkeit der Abzugsvorrichtung abhängt, ist die Steigung der Profilierung 66 derart auf die Fadenabzugsgeschwindigkeit und auch auf die Rotationsgeschwindigkeit der Friktionsspinnelemente 100, 101 abgestimmt, daß die durch die schraubengangartige Profilierung bewirkte Fördergeschwindigkeit niedriger als die Fadenabzugsgeschwindigkeit ist. Um bei sich ändernden Spinnbedingungen nicht jedesmal das Friktionsspinnelement 100 gegen ein solches mit anderer Steigung der Profilierung auswechseln zu müssen, ist die Steigung auf die maximal infrage kommenden Geschwindigkeiten abgestellt. Da während des Förderns des Faserbündels 31 in den Aufnahmebereich des Greifers 7 oder 9 der Spinnvorgang selber noch nicht begonnen hat, spielt die Größe der Steigung nur eine untergeordnete Rolle, denn die Größe des zum Greifer 7 bzw. 9 zu fördernden Faserbündels 31 kann durch entsprechende Steuerung der Faserspeisung beeinflußt werden.

Eine solche Profilierung 66 kann nach Belieben, wie gezeigt, an nur einem Friktionsspinnelement 100 oder alternativ auch an beiden Friktionsspinnelementen 100, 101 vorgesehen werden. Auch kann, falls gewünscht, eine pneumatische Hilfsfördereinrichtung mit einer mechanischen Hilfsfördereinrichtung in Kombination vorgesehen werden. Der Einsatz einer bestimmten Art der Hilfsfördereinrichtung 6 ist auch nicht an die spezielle Ausbildung des Greifers 7 oder 9 gebunden.

## Patentansprüche

1. Verfahren zum Anspinnen einer Offenend-Friktionsspinnvorrichtung, welche zwei gleichsinnig angetriebene und einen besaugten Keilspalt bildende Friktionselemente aufweist, bei welchem Fasern einem Keilspalt zugeführt werden, von welchem sie als fortlaufender Faden wieder abgezogen werden, der auf eine Spulvorrichtung aufgewickelt wird, dadurch gekennzeichnet, daß die in den Keilspalt gelieferten Fasern zunächst zu einem Fasergebilde gerollt werden, welches an einem Ende erfaßt und gegen Drehung gesichert wird, bevor es unter Einbindung der Fasern zur Bildung eines Fadens abgezogen wird, welcher an die Spulvorrichtung übergeben wird.

2. Verfahren nach Anspruch 1, dadurch gekennzeichnet, daß das Faserbündel vor der Übergabe des Fadens an die Spulvorrichtung vom restlichen Faden abgetrennt wird.

3. Verfahren nach Anspruch 1 oder 2, dadurch gekennzeichnet, daß nach Bildung des Faserbündels die Faserspeisung abgeschaltet, anschließend das Faserbündel pneumatisch teilweise aus dem Keilspalt der Friktionsspinnelemente herausgeführt wird, dort erfaßt und am voreilenden Ende gegen Drehung gesichert wird, daß anschließend die Faserspeisung wieder eingeschaltet wird und der neu erzeugte Faden nun aus dem Keilspalt abgezogen wird.

4. Verfahren nach Anspruch 3, dadurch gekennzeichnet, daß das Faserbündel mittels eines abzugsseitig vom Keilspalt wirkenden Saugluftstromes aus dem Keilspalt teilweise herausgezogen wird, daß sein voreilendes Ende nach Verlassen des Keilspaltes vorübergehend zur Anlage an eine Drallbremse gebracht und dann von der Drallbremse wieder freigegeben wird und daß anschließend der neu erzeugte Faden aus dem Keilspalt abgezogen wird.

5. Verfahren nach Anspruch 3, dadurch gekennzeichnet, daß auf der der Abzugsseite des Keilspaltes abgewandten Seite ein Druckluftstrom erzeugt und das Faserbündel zum Erfassen teilweise aus dem Keilspalt herausgeblasen wird.

6. Vorrichtung zum Durchführen des Verfahrens nach einem oder mehreren der Ansprüche 1 bis 5, gekennzeichnet durch eine Hilfsfördereinrichtung (6) zum Transportieren des Faserbündels (31) aus der Fadenbildungszone (104) bis zum abzugsseitigen Ende der Friktionsspinnelemente (100, 101) sowie einen Greifer (7, 9) zum Erfassen des den Keilspalt (102) der Friktionsspinnelemente (100, 101) verlassenden Faserbündels (31) und zur Übergabe des sich bildenden Fadens (30) an eine Abzugsvorrichtung (40, 65).

7. Vorrichtung nach Anspruch 6, dadurch gekennzeichnet, daß dem Greifer (7, 9) eine Fadentrennvorrichtung (63, 8) zugeordnet ist.

8. Vorrichtung nach Anspruch 6 oder 7, dadurch gekennzeichnet, daß der Greifer (7, 9) beweglich ausgebildet ist und die Abzugsvorrichtung, an welche der neu gebildete Faden (30) übergeben wird, durch die Spulvorrichtung (40) gebildet wird.

9. Vorrichtung nach einem oder mehreren der Ansprüche 6 bis 8, dadurch gekennzeichnet, daß der Greifer (7) als Mündung (70) eines Saugrohres (60) ausgebildet ist, vor welcher eine Drallbremse (71) angeordnet ist.

10. Vorrichtung nach Anspruch 9, dadurch gekennzeichnet, daß die Drallbremse (71) mechanisch ausgebildet ist.

11. Vorrichtung nach Anspruch 10, dadurch gekennzeichnet, daß die Drallbremse (71) durch eine Fadenanlagefläche (711) mit hohem Reibungskoeffizienten gebildet wird.

12. Vorrichtung nach Anspruch 10 oder 11, dadurch gekennzeichnet, daß die Drallbremse (71) als ein mit Unterdruck beaufschlagbares Sieb (710) ausgebildet ist, das sich bei in Aufnahmestellung befindlichem Saugrohr (60) parallel zur Förderrichtung des Faserbündels (31) zum Saugrohr (60) erstreckt.

13. Vorrichtung nach Anspruch 12, dadurch gekennzeichnet, daß das Saugrohr (60) eine Umschaltvorrichtung (8) aufweist zum wechselweisen Anlegen des Unterdruckes an das Sieb (710) oder an die Mündung (70) des Saugrohres (60).

14. Vorrichtung nach den Ansprüchen 7 und 13, dadurch gekennzeichnet, daß die Fadentrennvorrichtung durch die Umschaltvorrichtung (8) gebildet wird.

15. Vorrichtung nach Anspruch 12 oder 13, dadurch gekennzeichnet, daß die Drallbremse (71) zur Anpassung an die Fadenbildungszone (104) der Friktionsspinnelemente (100, 101) Keilform aufweist.

16. Vorrichtung nach Anspruch 15, dadurch gekennzeichnet, daß die Drallbremse (71) relativ zur Mündung (70) des Saugrohres (60) verstellbar ist.

17. Vorrichtung nach einem oder mehreren der Ansprüche 9 bis 16 mit einer in dem der Faserzuführung abgewandten Keilspalt angeordneten Fadenbildungszone, dadurch gekennzeichnet, daß die Mündung (70) des Saugrohres (60) radial von einem Freiraum umgeben ist.

18. Vorrichtung nach den Ansprüchen 16 und 17, dadurch gekennzeichnet, daß die verstellbare Drallbremse (71) in ihrer Übergangsposition im axialen Abstand von der Mündung (70) des Saugrohres (60) angeordnet ist.

19. Vorrichtung nach einem oder mehreren der Ansprüche 6 bis 8, gekennzeichnet durch einen mechanischen Greifer (9).

20. Vorrichtung nach Anspruch 19, dadurch gekennzeichnet, daß der Greifer (9) aus mindestens zwei Elementen besteht, die relativ zueinander bewegbar sind zum Einnehmen einer Haltestellung oder einer Freigabestellung.

21. Vorrichtung nach Anspruch 20, dadurch gekennzeichnet, daß der Greifer (9) als Fadenklemme ausgebildet ist.

22. Vorrichtung nach einem oder mehreren der Ansprüche 6 bis 21, gekennzeichnet durch eine in den Fadenlauf zwischen Offenend-Friktionsspinnvorrichtung (10) und Spulvorrichtung (40) bringbare Fadenverbindungsvorrichtung (32).

23. Vorrichtung nach einem oder mehreren der Ansprüche 6 bis 21, dadurch gekennzeichnet, daß der Greifer (7, 9) gleichzeitig als Fadenzubringer zur Offenend-Friktionsspinnvorrichtung (10) ausgebildet ist.

25. Vorrichtung nach einem oder mehreren der Ansprüche 9 bis 18 und 22, dadurch gekennzeichnet, daß die Hilfsfördereinrichtung (6) für das Faserbündel (31) durch das Saugrohr (60) gebildet wird.

25. Vorrichtung nach einem oder mehreren der Ansprüche 6 bis 24, dadurch gekennzeichnet, daß die Hilfsfördereinrichtung (6) für das Faserbündel (31) durch eine in den Keilspalt (102) gerichtete Druckluftdüse (64) gebildet wird, die auf der der Abzugsseite abgewandten Seite der Friktionsspinnelemente (100, 101) angeordnet ist.

26. Vorrichtung nach einem oder mehreren der Ansprüche 6 bis 25, dadurch gekennzeichnet, daß die Hilfsfördereinrichtung (6) durch eine schraubengangartige, in Abzugsrichtung orientierte Profilierung (66) wenigstens einer der Friktionsspinnelemente (100, 101) gebildet wird.

27. Vorrichtung nach Anspruch 26, dadurch gekennzeichnet, daß die Steigung (α) der schraubengangartigen Profilierung (66) derart auf die Fadenabzugsgeschwindigkeit und die Drehgeschwindigkeit der Friktionsspinnelemente (100, 101) abgestimmt ist, daß die durch die schraubengangartige Profilierung (66) bewirkte Fördergeschwindigkeit niedriger als die Fadenabzugsgeschwindigkeit ist.

## Claims

1. A method of joining the thread in an open-end friction spinning device comprising two friction elements driven in the same direction and forming a suction nip, fibres being supplied to a nip and withdrawn therefrom in the form of a continuous thread which is wound on a spooling device, characterised in that the fibres delivered to the nip are first rolled into a fibre structure which is gripped at one end and prevented from rotation before being drawn off, tying in the fibres, to form a thread which is delivered to the spooling device.

2. A method according to Claim 1, characterised in that the fibre bunch is cut away from the remaining thread before the thread is delivered to the spooling device.

3. A method according to Claim 1 or Claim 2, characterised in that after the fibre bundle has formed, the fibre supply is switched off, after which the fibre bunch is erratically conveyed partly out of the nip between the friction-spinning elements, is then gripped and its leading edge is prevented from rotation, after which the fibre supply is again switched on and the newly produced thread is withdrawn from the nip.

4. A method according to Claim 3, characterised in that the fibre bunch is partly drawn out of the nip by a stream of suction air acting on the withdrawal side of the nip, the leading end of the bunch after leaving the nip being temporarily brought to abut against a torsion brake and then released by the brake, after which the newly produced thread is withdrawn from the nip.

5. A method according to Claim 3, characterised in that a stream of compressed air is produced on the side remote from the withdrawal side of the nip and the fibre bundle is partly blown out of the nip so that it can be gripped.

6. A device for performing the method according to any of Claims 1 to 5, characterised firstly by an auxiliary conveying device (6) for conveying the fibre bunch (31) from the thread-forming zone (104) to the withdrawal-side end of the friction-spinning elements (100, 101) and secondly by a gripper (7, 9) for gripping the fibre bunch (31) leaving the nip (102) and for transferring the formed thread (30) to a withdrawal device (40, 65).

7. A device according to Claim 6, characterised in that the gripper (7, 9) is associated with a thread-cutting device (63, 8).

8. A device according to Claim 6 or Claim 7, characterised in that the gripper (7, 9) is movable and the withdrawal device to which the newly formed thread (30) is delivered, is the spooling device (40).

9. A device according to any of Claims 6 to 8, characterised in that the gripper (7) is constructed as the mouth (70) of a suction pipe (60) in front of which a torsion brake (71) is disposed.

10. A device according to Claim 9, characterised in that the torsion brake (71) is mechanical.

11. A device according to Claim 10, characterised in that the torsion brake (71) is formed by a thread abutment surface (711) having a high coefficient of friction.

12. A device according to Claim 10 or Claim 11, characterised in that the torsion brake (71) is constructed as a screen (710) subjected to negative pressure and extending parallel to the direction to which the fibre bunch (31) is conveyed to the suction pipe (60), when the suction pipe is in the receiving position.

13. A device according to Claim 12, characterised in that the suction pipe (60) has a change-over device (8) for alternately applying the negative pressure to the screen (710) or to the mouth (70) of the suction pipe (60).

14. A device according to Claims 7 and 13, characterised in that the thread-cutting device is constituted by the change-over device (8).

15. A device according to Claim 12 or Claim 13, characterised in that the torsion brake (71) is wedge shaped for adaptation to the thread-forming zone (104) of the friction-spinning elements (100, 101).

16. A device according to Claim 15, characterised in that the torsion brake (71) is adjustable relative to the mouth (70) of the suction pipe (60).

17. A device according to any of Claims 9 to 16, having a thread-forming zone disposed in the nip remote from the fibre supply, and characterised in that the mouth (70) of the suction pipe (60) is radially surrounded by a free space.

18. A device according to Claims 16 and 17, characterised in that the adjustable torsion brake (71) in its transfer position is disposed at an axial distance from the mouth (70) of the suction pipe (60).

19. A device according to any of Claims 6 to 8, characterised by a mechanical gripper (9).

20. A device according to Claim 19, characterised in that the gripper (9) comprises at least two elements which are movable relative to one another in order to take up a retaining position or a release position.

21. A device according to Claim 20, characterised in that the gripper (9) is constructed as a thread clamp.

22. A device according to any of Claims 6 to 21, characterised by a thread-joining device (31) which can be brought into the run of thread between the open-end friction-spinning device (10) and the spooling device (40).

23. A device according to any of Claims 6 to 21, characterised in that the gripper (7, 9) is also constructed as a thread supplier to the open-end friction-spinning device (10).

24. A device according to any of Claims 9 to 18 and 22, characterised in that the auxiliary conveying device (6) for the fibre bunch (31) is constituted by the suction pipe (60).

25. A device according to any of Claims 6 to 24, characterised in that the auxiliary conveying device (6) for the fibre bunch (31) is constituted by a compressed-air (64) nozzle directed into the nip (102) and disposed on the side of the friction-spinning elements (100, 101) remote from the withdrawal side.

26. A device according to any of Claims 6 to 25, characterised in that the auxiliary conveying device (6) is in the form of helical profiling (66), orientated in the withdrawal direction, of at least one of the friction spinning elements (100, 101).

27. A device according to Claim 26, characterised in that the pitch (α) of the helical profiling (66) is adapted to the thread withdrawal speed and the rotation speed of the friction-spinning elements (100, 101) so that the conveying speed brought about by the helical profiling (66) is less than the thread withdrawal speed.

## Revendications

1. Procédé pour démarrer le processus de filature ou effectuer un raccordement dans un appareil de filature par friction à fibres libérées, qui présente deux éléments de filature par friction, entraînés dans le même sens et formant une fente en forme de coin sous aspiration, procédé dans lequel les fibres sont amenées dans une fente en forme de coin, d'où elles sont extraites à nouveau sous forme de fil continu, procédé caractérisé en ce que les fibres amenées dans la fente en forme de coin sont roulées pour en faire un faisceau de fibres qui est saisi par son extrémité et est empêché d'être entraîné en rotation, avant qu'il extrait, en reliant les fibres pour former un fil qu'on transfère au dispositif de bobinage.

2. Procédé selon la revendication 1, caractérisé en ce qu'avant le transfert du fil au dispositif de bobinage, on détache, en le sectionnant, le faisceau de fibres d'avec le reste de fil.

3. Procédé selon la revendication 1 ou 2, caractérisé en ce qu'après formation du faisceau de fibres, on met hors circuit l'alimentation en fibres, puis le faisceau de fibres est pneumatiquement guidé, partiellement, hors de la fente en forme de coin entre les éléments de filature par friction, y est saisi et, par son extrémité avant, est empêché d'être entraîné globalement en rotation ; en ce qu'ensuite on met à nouveau en circuit l'alimentation en fibres et on extrait alors, hors de la fente en forme de coin, le fil que l'on vient de produire.

4. Procédé selon la revendication 3, caractérisé en ce que le faisceau de fibres est extrait partiellement hors de la fente en forme de coin, au moyen d'un flux d'air aspiré qui agit du côté extraction de la fente en forme de coin ; en ce qu'après avoir quitté la fente en forme de coin, l'extrémité avant du faisceau de fibres vient temporairement s'appuyer contre un frein antirotation, puis est libérée à nouveau par le frein antirotation ; et en ce qu'ensuite on extrait hors de la fente en forme de coin le fil que l'on vient de produire.

5. Procédé selon la revendication 3, caractérisé en ce que l'on produit un flux d'air comprimé, sur le côté de la fente en forme de coin opposé au côté extraction ; et en ce que le faisceau de fibres est soufflé partiellement hors de la fente en forme . de coin pour être saisi.

6. Dispositif pour l'exécution du procédé selon une ou plusieurs des revendications 1 à 5, caractérisé en ce qu'il comporte un dispositif (6) auxiliaire de transport pour transporter le faisceau (31) de fibres, hors de la zone (104) de formation du fil, jusqu'à l'extrémité, côté extraction, des éléments (100, 101) de filage par friction ainsi qu'une pince (7, 9) prévue pour saisir le faisceau (31) de fibres qui quitte la fente (102) en forme de coin, entre des éléments (100, 101) de filage par friction et pour transférer à un dispositif (40, 65) d'extraction, le fil (30) qui se forme.

7. Dispositif selon la revendication 6, caractérisé en ce qu'à la pince (7, 9) est associé un dispositif (63) 8) de sectionnement du fil.

8. Dispositif selon la revendication 6 ou 7, caractérisé en ce que la pince (7, 9) est conçue mobile ; et en ce que le dispositif d'extraction, auquel est transféré le fil (30) qui vient de se former, est formé par le dispositif (40) de bobinage.

9. Dispositif selon l'une ou plusieurs des revendications 6 à 8, caractérisé en ce que la pince (7) est conçue sous forme d'embouchure (70) d'un tube aspirateur (60), devant laquelle est disposé un frein (71) antirotation.

10. Dispositif selon la revendication 9, caractérisé en ce que le frein (71) antirotation est de conception mécanique.

11. Dispositif selon la revendication 10, caractérisé en ce que le frein (71) antirotation est formé par une surface (711) d'appui du fil, de coefficient de frottement élevé.

12. Dispositif selon la revendication 10 ou 11, caractérisé en ce que le frein (71) antirotation est conçu sous forme d'un tamis (710) que l'on peut mettre sous dépression et qui, lorsque le tube aspirateur (60) se trouve en position de réception, s'étend en direction du tube aspirateur (60) parallèlement à la direction d'avancement du faisceau (31) de fibres.

13. Dispositif selon la revendication 12, caractérisé en ce que le tube aspirateur (60) présente un dispositif (8) de commutation, pour mettre alternativement sous dépression le tamis (710) ou l'embouchure (70) du tube aspirateur (60).

14. Dispositif selon les revendications 7 et 13, caractérisé en ce que le dispositif de sectionnement du fil est formé par le dispositif (8) de commutation.

15. Dispositif selon la revendication 12 ou 13, caractérisé en ce que le frein (71) antirotation présente la forme d'un coin pour s'adapter à la zone (104) de formation de fil des éléments (100, 101) de filature par friction.

16. Dispositif selon la revendication 15, caractérisé en ce que le frein (71) antirotation est réglable par rapport à l'embouchure (70) tube aspirateur (60).

17. Dispositif selon une ou plusieurs des revendications 9 à 16, comportant une zone de formation du fil disposée dans la fente en forme de coin, côté opposé à l'arrivée des fibres, dispositif caractérisé en ce que l'embouchure (70) du tube aspirateur (60) est radialement entourée d'un espace libre

18. Dispositif selon les revendications 16 et 17, caractérisé en ce que le frein (71) antirotation réglable est disposé, dans sa position de transfert, à une certaine distance axiale de l'embouchure (70) du tube aspirateur (60).

19. Dispositif selon une ou plusieurs des revendications 6 à 8, caractérisé par la présence d'une pince (9) mécanique.

20. Dispositif selon la revendication 19, caractérisé en ce que la pince (9) est constituée d'au moins deux éléments qui peuvent se déplacer l'un par rapport à l'autre pour prendre une position de maintien ou une position de libération.

21. Dispositif selon la revendication 20, caractérisé en ce que la pince (9) est conçue sous forme d'un serre-fil ou pince-fil.

22. Dispositif selon une ou plusieurs des revendications 6 à 21, caractérisé en ce qu'il comporte un dispositif (32) de liage du fil que l'on peut amener sur le trajet du fil, entre le dispositif (10) de filature par friction à fibres libérées et le dispositif (40) de bobinage.

23. Dispositif selon une ou plusieurs des revendications 6 à 21, caractérisé en ce que la pince (7, 9) est simultanément conçue pour amener le fil au dispositif (10) de filature par friction à fibres libérées.

24. Dispositif selon une ou plusieurs des revendications 9 à 18 et 22, caractérisé en ce que le dispositif (6) auxiliaire de transport du faisceau (31) de fibres est formé par le tube aspirateur (60).

25. Dispositif selon une ou plusieurs des revendications 6 à 24, caractérisé en ce que le dispositif (6) auxiliaire de transport du faisceau (31) de fibres est formé par une buse (64) d'air comprimé, qui est alignée dans la fente (102) en forme de coin et qui est disposée du côté, opposé au côté extraction, des éléments (100, 107) de filature par friction.

26. Dispositif selon une ou plusieurs des revendications 6 à 25, caractérisé en ce que le dispositif (6) auxiliaire de transport est formé par un profilage (66) en forme de filet de vis, orienté dans la direction d'extraction, d'au moins l'un des éléments (100, 101) de filature par friction.

27. Dispositif selon la revendication 26, caractérisé en ce que la pente (α) du profilage (66) en forme de filet de vis est adaptée à la vitesse d'extraction du fil et à la vitesse de rotation des éléments (100, 101) de filature par friction, de façon telle que la vitesse d'avancement provoquée par le profilage (66) en forme de filet de vis est inférieure à la vitesse d'extraction du fil.
